# FASCICULE DE BREVET EUROPEEN

(11) **EP 0 263 735 B1**
(45) Date de publication et mention de la délivrance du brevet: **18.12.1991**
(21) Numéro de dépôt: 87402078.7
(22) Date de dépôt: 17.09.1987
(51) Int. Cl.: B65B 25/14

(54) **Dispositif de conditionnement automatique de produits plats tels que des enveloppes**
Automatische Verpackungsvorrichtung für flache Produkte wie Briefumschläge
Automatic packaging device for flat objects such as envelopes

(30) Priorité: 26.09.1986 FR 8613489
(43) Date de publication de la demande: 13.04.1988
(73) Titulaire: GARNIER PONSONNET-VUILLARD S.A., F-07430 Davezieux (FR)
(72) Inventeur: Muraro, Pierre GARNIER PONSONNET-VUILLARD S.A., F-07100 Annonay (FR); Pernot, Daniel GARNIER PONSONNET-VUILLARD S.A., F-07100 Annonay (FR); Gery, Stéphane GARNIER PONSONNET-VUILLARD S.A., F-07100 Annonay (FR)
(74) Mandataire: Kügele, Bernhard

(56) Documents cités:
- DE-A- 2 546 594
- FR-A- 2 318 788
- GB-A- 999 215
- US-A- 3 951 400

## Description

La présente invention a pour objet un dispositif de conditionnement automatique d'enveloppes telles que enveloppes et pochettes postales et non postales, sacs et sacs à soufflets, pochettes à disque, sacs de conditionnement alimentaire, du type comportant un moyen de sélection effaçable comportant une plaque de réception des enveloppes individuelles et un moyen permettant un déplacement de ladite plaque jusqu'à un moyen de saisie d'un lot d'enveloppes ainsi qu'un moyen pour définir, dans le moyen de sélection, le nombre d'enveloppes formant un lot, un moyen de basculement du lot, un moyen d'évacuation des lots, et un plateau rotatif associé au moyen d'évacuation pour supporter et actionner les emballages contenant les lots d'enveloppes.

Les machines de fabrication d'enveloppes travaillent en continu et avec une cadence de production importante. Il est nécessaire, lors du conditionnement, de regrouper les enveloppes produites en lots, c'est d'ailleurs l'objet de la demande de brevet français FR-A-2600992 au nom de la demanderesse. Ces enveloppes, une fois regroupées par lots, sont alors conditionnées, cette opération est le plus généralement réalisée de façon manuelle.

On connaît toutefois la demande de brevet français FR-A-2 318 788 qui décrit un dispositif pour former des paquets avec des piles de sachets en papier comprenant un moyen de saisie et de basculement des piles et un moyen d'évacuation des piles vers un poste de réception pour la formation des paquets, ledit moyen d'évacuation ou de transport étant constitué d'un chariot coulissant sur des guidages.

Dans le but d'améliorer la fiabilité ainsi que les conditions de travail, tout en s'adaptant à des cadences de fabrication de plus en plus élevées, l'invention propose un nouveau dispositif automatique de sélection et de conditionnement.

Selon l'invention, ce nouveau dispositif est du type comme décrit par ledit document FR-A-2318788, qui est en outre caractérisé en ce que que le moyen de saisie du lot est constitué d'une première pince susceptible de déplacer les lots à partir du moyen de sélection jusqu'au moyen de basculement, et d'une deuxième pince susceptible d'un mouvement entraînant les enveloppes entre des positions verticale et horizontale et en ce que ledit dispositif comprend un moyen distributeur du lot d'enveloppes destiné à placer les lots à partir du moyen de basculement dans des emballages, ledit moyen distributeur comportant une troisième pince à mouvement de translation.

Le moyen distributeur comporte deux volets latéraux et une pince à déplacement longitudinal parallèle aux deux volets.

Ce dispositif distributeur est complété par un plateau rotatif muni de cornières de centrage ou d'une piste à rampes de galets inclinées autocentreuse supportant l'emballage.

Le moyen d'évacuation est plus particulièrement un poussoir animé d'un mouvement de translation permettant le glissement du carton perpendiculairement au côté libre de cornière.

D'autres détails, objets et avantages de la présente invention seront plus apparents au fur et à mesure de la description d'un mode de réalisation particulier tel qu'il va suivre.

La figure unique présente le dispositif selon l'invention dans une forme éclatée.

Le dispositif de sélection d'enveloppes par lots 1 est monté rotatif sur un axe 10 qui le rend effaçable sur incident du dispositif selon l'invention. Une plaque de réception 11 permet de maintenir les enveloppes dans une position verticale tandis que le doigt de sélection 12 actionné par un vérin 13 définit des lots d'enveloppes lorsqu'il est commandé par un dispositif opto-électronique non représenté, tel que celui de la demande de brevet n^{o} 2600 992. Le lot d'enveloppes est alors saisi latéralement par une pince 20 constituée d'une cornière 21 tandis qu'une barrette 22 assure le serrage sous l'effet des vérins 23 et 24. Cet ensemble cornière plus vérin est également déplaçable en translation sous l'effet d'un vérin 25 et des deux barres de guidage 26 et 27. Le vérin 25 et les deux barres 26 et 27 sont parallèles.

Lorsque le moyen de saisie est reculé dans sa position maximum le moyen de basculement 3 se trouve entre le moyen de saisie et le moyen de sélection effaçable. Ce moyen de basculement est constitué d'une pince particulière comportant une plaque 30 dont la longueur est supérieure à la longueur de la cornière 21 de façon que sa partie inférieure soit au même niveau que la partie inférieure de la cornière 21 c'est-à-dire au niveau du plan de la table tandis que sa partie supérieure se trouve au-dessus du dispositif de saisie. Le dispositif de saisie en lui-même est constitué d'une barrette 31 actionnée par des vérins tels que 32 et dont la plus grande longueur est disposée perpendiculairement à l'axe longitudinal de la cornière 21 ou de la plaque 30. Parallèlement, cette même barrette 31 assure sous l'effet des vérins un effort de serrage sur la partie haute de la plaque 30. La plaque 30 et la barrette 31 associée aux vérins 32 sont disposées de part et d'autre d'une pièce de supportage 33 pouvant pivoter autour d'un axe 34. A cet effet, la structure 35 qui supporte les vérins et la plaquette 31 se prolonge en partie au-dessus de la pièce 33 de façon à pouvoir jouer un rôle de levier soumis à l'action d'un vérin 36. L'axe 34 est orienté dans une direction parallèle au mouvement de translation du moyen de saisie 2. Le vérin 36 par contre a son axe disposé perpendiculairement à l'axe de pivotement 34.

Le moyen distributeur 4 est constitué d'une structure de supportage 40 dans laquelle sont disposés des axes 41, 42, et 43 sur lesquels peut coulisser un chariot 44 entraîné par un système vis 45 écrou 46 motorisé 47. Ce dispositif peut être remplacé par un vérin sans tige comportant un piston libre magnétique qui circule à l'intérieur du corps et une pièce d'entrainement coulissante. Une nouvelle pince 48 est solidaire du chariot 44. Elle est constituée d'une plaque fixe 49 disposée dans un plan horizontal et une plaque mobile 50 autour d'un axe 51 sous l'effet du vérin 52.

Le distributeur proprement dit est constitué de deux volets 53 et 54 disposés en position fermée dans un plan horizontal parallèle à la plaque fixe 49 de la pince 48 mais à un niveau inférieur. Des cornières 55, 56 bloquées sur la structure de supportage 40 permettent un réglage en hauteur par les pièces coulissantes 55, 56 tandis que les barres latérales telles que 57 supportent les vérins 58 orientés perpendiculairement au mouvement de translation de la pince 48 et dont le montage sur étrier permet de faire pivoter les volets vers le bas de façon à ce que le plan de chacun des volets soit vertical.

La plaque 60 du dispositif à plateau rotatif 6 est directement liée à la tige 61 d'un vérin 62 qui assure un mouvement monte et baisse selon la flèche 63 tandis que le vérin 62 est lui-même monté sur un dispositif rotatif non figuré lui permettant un déplacement angulaire par secteur. Dans l'exemple particulier représenté chacun des secteurs a une valeur de 90°. L'emballage 64 qui repose sur la plaque 60 est positionné grâce à des cornières 65 solidaires de cette même plaque 60 et disposées pour bloquer trois des faces dudit emballage. Ces cornières peuvent être remplacées par une piste à rampes de galets inclinées autocentreuse (non figuré).

Le moyen d'évacuation des emballages 7 est un poussoir 70 monté à l'extrémité de la tige 71 d'un vérin fixe 72. La longueur de travail de ce vérin est choisie en fonction de la plus grande longueur des emballages utilisés dans ce dispositif de conditionnement.

Nous allons maintenant décrire le fonctionnement d'un dispositif de sélection et de manutention particulier tel qu'il vient d'être décrit. Les enveloppes issues de la machine de fabrication s'accumulent contre la plaque 11 du dispositif de sélection effaçable 1 et lorsque la quantité d'enveloppes est atteinte, le doigt de sélection 12 s'insère entre les enveloppes pour définir un lot. Celui-ci est alors saisi par la pince 20 entre l'une des ailes de la cornière 21 et la barrette 22 par mise en service des vérins 23 et 24. Le blocage du lot d'enveloppes dans la cornière étant maintenu, le vérin 25 est actionné en traction et fait effectuer à l'ensemble de la pince 20 et de son lot d'enveloppes un déplacement en translation jusqu'à ce que la tige du vérin 25 vienne en butée.

Le lot d'enveloppes a alors sa partie médiane qui coïncide avec le dispositif de basculement 3. Sous l'effet des vérins tels que 32, la barrette de pressage 31 vient en appui en partie hau te des enveloppes pour les presser contre la plaque 30 et assurer ainsi un nouveau blocage. Les vérins 23 et 24 sont alors actionnés en sens inverse pour libérer le lot d'enveloppes de la pince 20. La pression étant maintenue dans les vérins 32, le vérin 36 est alors mis en action pour amener le lot d'enveloppes qui repose sur la plaque 30 dans un plan quasi-horizontal.

Le lot d'enveloppes est saisi à son extrémité libre par la pince 48. En effet, le vérin 52 mis en service actionne la plaque mobile 50 qui vient presser le lot d'enveloppes dans son épaisseur entre cette même plaque mobile 50 et la plaque fixe 49. La pression étant relâchée dans les vérins 32, le blocage par la plaquette 31 est supprimé. Le moteur 47 actionné fait tourner la vis 45 et assure le déplacement de l'écrou 46 et de façon simultanée celui du chariot 44 qui supporte la pince 52 qui elle-même maintient le lot d'enveloppes.

Ce dernier est alors entraîné par glissement sur la plaque 30 et sur chacun des volets 53 et 54. Lorsque le chariot 44 est arrivé en fin de course, le moyen de basculement 3 est ramené à sa position initiale. La pince 52 est alors rendue inactive et le paquet d'enveloppes repose donc uniquement sur les deux volets puisque la plaque mobile inférieure 50 est revenue en position initiale.

Le plateau tournant 6 a parallèlement été alimenté par un emballage du type carton ,ces moyens d'alimentation n'étant pas représentés car réalisés de façon classique. Cet emballage 64 a sa plus grande longueur orientée parallèlement à la direction de translation de la pince 52 et par conséquent parallèlement à la plus grande longueur des enveloppes. La disposition des cornières 65 sont telles que le carton se trouve parfaitement aligné avec le lot d'enveloppes.

Le vérin 62 qui supporte la plaque 60 est alors mis en pression pour que le carton vienne immédiatement en-dessous du lot d'enveloppes. Les vérins tels que 58 mis en pression assurent le déplacement angulaire des volets et libèrent le lot d'enveloppes qui par gravité tombe dans l'emballage. Le plateau tournant est alors ramené en position basse et le système de mouvement angulaire fait effectuer à l'emballage un double mouvement de rotation de 90° de façon à ce que le lot suivant d'enveloppes soit disposé tête-bêche avec le premier lot. Ainsi, la symétrie du chargement est respectée compte tenu des surépaisseurs dues au rabat des enveloppes.

On peut associer également à ce dispositif un pressoir non représenté dans l'exemple décrit qui a pour rôle de comprimer chacun des lots d'enveloppes après qu'il ait été introduit évacuant ainsi l'air contenu entre les différentes feuilles.

Une fois l'emballage complété, le dernier mouvement de rotation est un mouvement de rotation simple de façon à ce que l'emballage effectue un quart de tour. Le sens de rotation est tel que le U formé par les trois cornières de positionnement ait sa base orientée vers le moyen d'évacuation 7. Ce dernier est alors actionné par mise en pression du vérin 72, qui prenant appui sur l'emballage par l'intermédiaire du poussoir 70 évacue ledit emballage hors de la plaque 60 vers un dispositif de transport adéquat non représenté.

## Revendications

1. Dispositif de conditionnement automatique d'enveloppes telles qu'enveloppes et pochettes postales et non postales, sacs et sacs à soufflets, pochettes à disque, sacs de conditionnement alimentaire, du type comportant un moyen de sélection effaçable (1) comportant une plaque (11) de réception des enveloppes individuelles et un moyen (10) permettant un déplacement de ladite plaque jusqu'à un moyen de saisie (2) d'un lot d'enveloppes ainsi qu'un moyen (12) pour définir, dans le moyen de sélection, le nombre d'enveloppes formant un lot, un moyen de basculement (3) du lot, un moyen d'évacuation (7) des lots, et un plateau rotatif (6) associé au moyen d'évacuation (7) pour supporter et actionner les emballages contenant les lots d'enveloppes, caractérisé en ce que le moyen de saisie (2) du lot est constitué d'une première pince (20) susceptible de déplacer les lots à partir du moyen de sélection jusqu'au moyen de déplacement (3) et d'une deuxième pince (31, 30) susceptible d'un mouvement entraînant les enveloppes entre des positions verticale et horizontale, et en ce que ledit dispositif comprend un moyen distributeur (4) du lot d'enveloppes destiné à placer les lots à partir du moyen de basculement dans des emballages, ledit moyen distributeur (4) comportant une troisième pince (48) à mouvement de translation.

2. Dispositif selon la revendication 1, caractérisé en ce que le moyen distributeur (4) comporte des volets latéraux de supportage (53, 54) à ouvertures simultanées.

3. Dispositif selon la revendication 1, caractérisé en ce que le plateau rotatif (6) est animé d'au moins un mouvement de rotation à 90° et d'un mouvement monte et baisse.

4. Dispositif selon la revendication 1, caractérisé en ce que le plateau (6) comprend des cornières (65) de positionnement de l'emballage disposées sur trois côtés.

5. Dispositif selon la revendication 1, caractérisé en ce que le plateau rotatif (6) comprend une piste avec rampes de galets inclinées autocentreuse.

6. Dispositif selon la revendication 1, caractérisé en ce que le moyen d'évacuation (7) est constitué d'un poussoir (70).

7. Dispositif selon l'une quelconque des revendications précédentes, caractérisé en ce que les différents mouvements sont obtenus à l'aide de vérins pneumatiques.

8. Dispositif selon l'une quelconque des revendications précédentes, caractérisé en ce que les différents mouvements sont obtenus à l'aide de vérins hydrauliques.

## Claims

1. A device for automatically conditioning envelopes such as postal and non-postal envelopes and small pockets, bags and bags with expanding sides, record sleeves, food conditioning bags, of a type including effaceable selecting means (1) comprising a plate (11) adapted to receive individual envelopes and means (10) allawing said plate to be moved up to means (2) for grasping an envelope batch as well as means (12) adapted to define, in the selecting means, the number of envelopes constituting a batch, means (3) for tilting said batch, means (7) for batch discharging, and a rotative platen (6) associated with said discharging means (7) in order to support and to operate packings containing said envelope batches, characterized in that said batch grasping means (2) includes first clamp (20) adapted to move batches from said selecting means to said tilting means (3) and second clamp (31, 30) adapted to be submitted to a movement causing the enveloppes to be moved between vertical and horizontal positions, and in that said device includes an envelope batch dispensing means (4) adapted to place said batches from said tilting means into packings said dispensing means (4) comprising third translating clamp (48).

2. The device of claim 1, characterized in that said dispensing means (4) includes lateral support flaps (53, 54) which simultaneously open.

3. The device of claim 1, characterized in that said rotative platen (6) is at least 90° rotating and upwardly and downwardly moves.

4. The device of claim 1, characterized in that said platen (6) includes angle steels (65) for packing positioning, arranged on three sides.

5. The device of claim 1, characterized in that said rotative platen (6) includes a self-centering track with inclined roller ramps.

6. The device of claim 1, characterized in that said discharging means (7) includes a pusher (70).

7. The device of any preceding claims, characterized in that the various movements are obtained through pneumatic cylinders.

8. The device of any preceding claims, characterized in that the various movements are obtained through hydraulic cylinders.

## Patentansprüche

1. Automatische Verpackungsvorrichtung für Brief- und sonstige Umschläge und Taschen, Säcke und Faltbeutel, Plattenhüllen und Tüten zum Verpacken von Lebensmitteln, bestehen aus einer löschbaren Wähleinrichtung (1) mit einer Platte (11) zur Aufnahme einzelner Umschläge und mit einer Einrichtung (10), die eine Verschiebung der Platte bis zu einer Greifeinrichtung (2) zum Erfassen einer Partie Umschläge ermöglicht, sowie mit einer Einrichtung (12), um in der Wähleinrichtung die Anzahl der Umschläge zu definieren, die eine Partie bilden, mit einer Einrichtung (3) zum Schwenken der Partie, mit einer Einrichtung (7) zur Abnahme der Partien, und mit einer Drehplatte (6), die der Abnahmeeirichtung zugeordnet ist, um die Verpackungen aufzunehmen und zu handhaben, die die Partien Umschläge enthalten, dadurch gekennzeichnet, daß die Greifeinrichtung (2) zum Erfassen einer Partie aus einer ersten Klemme (20), die die Partien von der Wähleinrichtung bis zur Schwenkeinrichtung (3) verschieben kann, und einer zweiten Klemme (31,30) besteht, die zu einer Bewegung in der Lage ist, die die Umschläge zwischen vertikalen und horizontalen Positionen antreibt, und daß die Vorrichtung eine Verteilereinrichtung (4) zum Verteilen der Partie Umschläge aufweist, um die Partien von der Schwenkeinrichtung in Verpackungen anzuordnen, wobei die Verteilereinrichtung (4) eine dritte Klemme (48) aufweist, die eine Verschiebebewegung ausführt.

2. Vorrichtung nach Anspruch 1, dadurch gekennzeichnet, daß die Verteilereinrichtung (4) gleichzeitig zu öffnende seitliche Stützklappen (53,54) aufweist.

3. Vorrichtung nach Anspruch 1, dadurch gekennzeichnet, daß die Drehplatte (6) wenigstens zu einer 90°-Drehung und zu einer Aufund Abwärtsbewegung angetrieben wird.

4. Vorrichtung nach Anspruch 1, dadurch gekennzeichnet, daß die Platte (6) Winkelelmente (65) zur Positionierung der Verpackung aufweist, die auf drei Seiten angeordnet sind.

5. Vorrichtung nach Anspruch 1, dadurch gekennzeichnet, dap die Drehplatte (6) ein Bahn mit selbstzentrierenden Rollenrampen aufweist.

6. Vorrichtung nach Anspruch 1, dadurch gekennzeichnet daß die Abnahmeeinrichtung (7) aus einem Stößel (70) besteht.

7. Vorrichtung nach einem der vorherigen Ansprüche, dadurch gekennzeichnt, daß die verschiedenen Bewegungen mittels einer pneumatischen Kolben- und Zylinderanordnung erhalten werden.

8. Vorrichtung nach einem der vorherigen Ansprüche, dadurch gekennzeichnet, daß die verschiedenen Bewegungen mittels einer hydraulischen Kolben- und Zylinderanordnung erhalten werden.
